# EUROPÄISCHE PATENTSCHRIFT

(11) **EP 1 587 724 B1**
(45) Veröffentlichungstag und Bekanntmachung des Hinweises auf die Patenterteilung: **16.08.2006**
(21) Anmeldenummer: 04702372.6
(22) Anmeldetag: 15.01.2004
(51) Int. Cl.: B61B 9/00, B61B 12/02

(54) **NIEDERHALTEVORRICHTUNG FÜR DIE SEILFÜHRUNG IN SEILGEZOGENEN TRANSPORTSYSTEMEN**
HOLD-DOWN DEVICE FOR THE CABLE GUIDE IN CABLE-DRAWN TRANSPORT SYSTEMS
DISPOSITIF DE RETENUE POUR GUIDAGE DE CABLES DANS DES SYSTEMES DE TRANSPORT TRACTES PAR CABLE

(30) Priorität: 30.01.2003 IT BZ20030005
(43) Veröffentlichungstag der Anmeldung: 26.10.2005
(73) Patentinhaber: High Technology Investments B.V., 2451 VW Leimuiden (NL)
(72) Erfinder: HEIL, Ernst, A-1220 Wien (AT); WILLIM, Herbert, A-2000 Stockerau (AT); BUSEMANN, Lothar, I-39042 Brixen (IT)
(74) Vertreter: Faraggiana, Vittorio
(86) Internationale Anmeldenummer: PCT/IB2004/000070
(87) Internationale Veröffentlichungsnummer: WO 2004/067347

(56) Entgegenhaltungen:
- EP-A- 1 209 055
- DE-A- 2 020 746
- DE-C- 3 927 757
- FR-A- 2 706 404

## Beschreibung

Die vorliegende Erfindung bezieht sich auf eine Niederhaltevorrichtung für die Seilführung in seilgezogenen Transportsystemen gemäß dem Oberbegriff des Anspruchs 1.

Eine solche Vorrichtung ist in der DE 2020746 offenbart.

Bei seilgezogenen Transportsystemen, bei denen die Seilführung des Zugseiles die Anforderungen durch eine Streckenführung mit horizontalen wie auch vertikalen Streckenradien erfüllen muss, sind mitunter spezielle Rollenkonstruktionen notwendig. Eine Hauptforderung ist, dass die Seilklemme, die das Fahrbetriebsmittel (FBM) mit dem Zugseil verbindet, das Seil bei der Überfahrt aus den Rollen heraushebt und das Seil anschließend sicher wieder in der Rolle abgelegt wird.

Bei einer vertikalen konkaven Seilablenkung werden fixe Niederhalterrollen benötigt, die ein unzulässiges Abheben des Seiles in diesem Streckenabschnitt verhindern. Die Seilposition des Seiles in der Rolle ist um ein **δ-Maß** in vertikaler Richtung höher als die Seilposition des Seiles in der Seilklemme. Bei der Überfahrt der Seilklemme über die Niederhalterrolle wird das Seil, das im Klemmenmaul der Seilklemme sitzt, nach unten aus der Niederhalterrolle herausgehoben und erlaubt somit die Vorbeifahrt des Klemmenmaules unterhalb der entsprechenden Rolle. Eine dort ebenfalls angebrachte Gegenrolle (mit der Funktion einer Tragrolle), die über eine Schraubendruckfeder mit entsprechender Federführung das Seil in Abwesenheit eines FBM mit definierter Kraft gegen die Niederhalterrolle drückt und hierdurch eine Sicherheit gegen Seilentgleisung bei außergewöhnlichen Seilschwingungen darstellt, weicht bei Überfahrt des FBM durch entsprechende Überwindung der Federkraft der Schraubendruckfeder nach unten aus und erlaubt somit die Vorbeifahrt des Klemmenmaules oberhalb der Rollen.

Liegen bei der Streckenführung zwischen vertikaler konkaver Seilablenkung und darauffolgender horizontaler Seilablenkung nur geringe Abstände vor, so hat das **δ-Maß** in vertikaler Richtung einen nicht zu vernachlässigenden Einfluss auf die Seilführung der ersten Rollen im horizontalen Seilablenkungsabschnitt, da das Seil auch aus den horizontalen Rollen bei Überfahrt des FBM herausgehoben wird. Liegt der horizontale Abschnitt z.B. in einer x%igen Steigung der Strecke, kann durch das Herausheben des Seiles aus der horizontalen Rolle bei gleichzeitigem Ablegen des Seiles in der Niederhalterrolle (Vertikalbewegung des Seiles um das Delta-Maß) sowie einem "bergwärts" fahrenden FBM (Vertikalbewegung des Seiles in der Klemme) es zu der Situation kommen, dass das Seil nicht mehr in der horizontalen Seilrolle abgelegt werden kann.

Die Erfindung liegt darin, indem das **δ-Maß** der Vertikalbewegung des Seiles im Bereich der Niederhalterrolle reduziert wird. Dies bedeutet aber bei einer durch die auftretenden Kräfte bereits auf ein Minimum reduzierten Abmessungen der Klemme (insbesondere im Bereich des Klemmenmaules), dass nicht nur die Gegenrolle bei Überfahrt des FBM dem Klemmenmaul nach unten ausweicht, sondern auch die Niederhalterrolle dem Klemmenmaul nach oben ausweicht. So kann das **δ-Maß** wirkungsvoll auf das notwendige Maß reduziert werden und gleichzeitig der für das Klemmenmaul notwendige Freiraum bei Überfahrt des FBM sichergestellt werden.

Diese Aufgabe wird gemäß der Erfindung durch eine Niederhaltevorrichtung für die Seilführung in seilgezogenen Transportsystemen mit den kennzeichnenden Merkmalen des Anspruchs 1 gelöst.

Die Vertikalbewegung der Gegenrolle bei Überfahrt des FBM ist mit der notwendigen Vertikalbewegung der Niederhalterrolle über den Rollenhalter der Gegenrolle gekoppelt. Der Rollenhalter verfügt entsprechende Elemente, die den Schwenkarm der Niederhalterrolle in der Bewegung mitnehmen.

Die Schraubendruckfeder inklusive Federführung ist direkt an der Niederhalterrolle verbunden.

Der Rollenhalter der Gegenrolle, die Niederhalterrolle und die Federführung verfügen jeweils um einen separaten Drehpunkt am Halter, der seinerseits die Verbindung zur Struktur darstellt.

Durch die geeignete Wahl der Drehpunkte und eine entsprechende Kraft der Druckfeder, die einstellbar ist, findet das Gesamtsystem in Abhängigkeit von der wirkenden Seilablenkkraft ein Kräftegleichgewicht. Dieses Kräftegleichgewicht kann so eingestellt werden, dass das δ-Maß wirkungsvoll reduziert werden kann.

In Abwesenheit von FBM sind die Niederhalterrolle und die Gegenrolle in direktem Kontakt mit dem Seil. Die Druckfeder inkl. Federführung drückt die Niederhalterrolle mit definierter Kraft auf das Seil. Der Rollenhalter verfügt über eine entsprechende Einstellmöglichkeit, mit der die Gegenrolle eingestellt werden kann und somit ebenfalls über einen entsprechenden Rollendruck verfügt.

Bei Überfahrt des FBM wird die Gegenrolle durch das Seil nach unten gedrückt. Der Rollenhalter bewirkt durch seine Kopplung mit der Niederhalterrolle, dass diese sich um die Rotation des Drehpunktes nach oben bewegt und somit zwischen Gegenrolle und Niederhalterrolle der notwendige Freiraum für die Durchfahrt der Klemme entsteht. Diese Bewegung bewirkt eine zur Einbausituation und in Abwesenheit des FBM betrachtete Federkrafterhöhung der Druckfeder.

Hat das FBM den Punkt der Gegenrolle passiert, so findet auf Basis der Kraft der Druckfeder und des damit vorhandenen Rückstellmomentes die Positionierung in die Ausgangslage statt.

Etwaige Schwingungen können gegebenenfalls über einen Schwingungsdämpfer kompensiert werden.

Die Gegenrolle verfügt als redundante Sicherheit über eine seitlich angebrachte, konische Scheibe, die als Hilfe für ein erneutes Ablegen des Seiles in die korrekte Position dienen könnte.

Die Niederhalterrolle verfügt als redundante Sicherheit über einen entsprechenden Bügel, der ein Aufliegen des Seiles oberhalb der Niederhalterrolle verhindern könnte.

Der Rollenhalter verfügt über eine redundante Sicherheit (redundante Kopplung) für den Fall des Verlustes der für den Betrieb vorgesehenen Kopplung.
Weitere Einzelheiten und Merkmale der Niederhaltevorrichtung für die Seilführung in seilgezogenen Transportsystemen gehen aus der folgenden Beschreibung einer bevorzugten, in der Zeichnung dargestellten Ausführungsform hervor. Es zeigen
- Figur 1: eine schematische Seitenansicht einer erfindungsgemäßen Niederhaltevorrichtung,
- Figur 2: eine Darstellung des aktiven Rollensystems und der Reduzierung des δ-Maßes; links in Abwesenheit eines FBM, rechts im Zustand der FBM-Überfahrt (betätigt), bei einer fixen Niederhalterrolle würde diese immer in der oberen Position liegen.

In den Figuren ist mit der Bezugsziffer 1 insgesamt eine erfindungsgemäße Niederhaltevorrichtung für die Seilführung in seilgezogenen Transportsystemen angegeben. Sie umfasst einen Träger 2, der an einem Aufbau 3 einer Anlage für seilgezogene Fahrzeuge befestigt ist.

An einem Drehpunkt 4 des Trägers 2 ist ein Halter 5 angelenkt, der drehbar, mit Abstand vom Drehpunkt 4, eine Gegenrolle 6 trägt, auf der ein Seil 7 zum Aufliegen kommt. An einer abgewinkelten Verlängerung des Halters 5 ist eine Führungsrolle 8 und unter einem Abstand von derselben eine Führungsrolle 9 drehbar gelagert, die zwischen sich einen Arm 10 gleitend führend aufnehmen.

Der Arm 10 ist an einem Ende in einem Drehpunkt 11 am Halter 5 angelenkt und trägt an seinem anderen Ende drehbar eine Niederhalterrolle 12.

Mit Abstand vom Drehpunkt 11 des Arms 10 ist an einer Anlenkung 13 eine Zugstange 14 angesetzt, die auf bekannte Art und Weise eine Druckfeder 15 in einer Führung 16 belastet, die in einem Drehpunkt 17 am Träger 2 angelenkt ist.

Zur Einstellung der Position der Gegenrolle 6 gegenüber dem Halter 5 ist die Gegenrolle 6 drehbar an einem Ende eines Hebels 18 gelagert, der um einen Drehpunkt 19 am Halter 5 angelenkt ist. Das andere Ende des Hebels 18 ist in Bohrungen 20 über Feststellstifte 21 arretierbar. Dazu sind die Bohrungen 20 längs eines Kreisbogens derart angeordnet, dass der Hebel 18 unter vorgegebenen Winkelabständen um den Drehpunkt 19 einstellbar ist.

Durch die Anbringung einer seitlich angebrachten konischen Scheibe 24 an der Gegenrolle (6) wird eine einladende Führung bei einem Ablegen des Seiles in die korrekte Position geschaffen.

Weitere Ausführungsformen der erfindungsgemäßen Vorrichtung sind möglich, ohne den Schutzbereich der Nachstehenden Ansprüche zu verlassen: So kann anstatt der Druckfeder auch ein beliebiges anderes Federmittel vorgesehen sein, sowie beispielsweise ein hydraulischer Zylinder. Die Führungsrollen des durch die Gegenrolle betätigten Halters können auch durch Gleitführungen beliebiger Art ersetzt werden.

## Patentansprüche

1. Niederhaltevorrichtung für die Seilführung in seilgezogenen Transportsystemen, umfassend eine an einem festen Träger (2) elastisch gelagerte Niederhalterrolle (12) des Seiles (7) und eine am festen Träger (2) gelagerte Gegenrolle (6), **dadurch gekennzeichnet, dass** die Gegenrolle (6) an einem Halter (5) drehbar gelagert ist, der an einem Ende am festen Träger (2) angelenkt ist und am anderen Ende Führungsmittel (8, 9) besitzt, die einen Arm (10) gleitend führend ergreifen, der an einem Ende die Niederhalterrolle (12) an der gegenüber der Gegenrolle (6) gegenüberliegenden Seite drehbar trägt und am anderen Ende am festen Träger (2) angelenkt ist, wobei der Arm (10) durch elastische Mittel in Richtung der Druckausübung der Niederhalterrolle (12) auf das Seil (7) belastet ist. -

2. Niederhaltevorrichtung, nach Anspruch 1, **dadurch gekennzeichnet, dass** die elastischen Mittel durch eine Druckfeder (15) gebildet werden.

3. Niederhaltevorrichtung, nach Anspruch 1 und 2, **dadurch gekennzeichnet, dass** mit Abstand vom Drehpunkt (11) des Arms (10) an einer Anlenkung (13) eine Zugstange (14) angesetzt ist, die auf bekannte Art und Weise die Druckfeder (15) in einer Führung (16) belastet, die in einem Drehpunkt (17) am Träger 2 angelenkt ist.

4. Niederhaltevorrichtung, nach Anspruch 1, **dadurch gekennzeichnet, dass** die elastischen Mittel durch einen hydraulischen Zylinder gebildet werden.

5. Niederhaltevorrichtung, nach Anspruch 1, **dadurch gekennzeichnet, dass** die Gegenrolle (6) drehbar an einem Ende eines Hebels (18) gelagert, der um einen Drehpunkt (19) am Halter (5) angelenkt ist, während das andere Ende des Hebels (18) über Feststellstifte (21) in Bohrungen (20) arretierbar ist, die längs eines Kreisbogens derart angeordnet sind, dass der Hebel (18) unter vorgegebenen Winkelabständen um den Drehpunkt (19) einstellbar ist.

6. Niederhaltevorrichtung, nach Anspruch 1, **dadurch gekennzeichnet, dass** an der Gegenrolle (6) eine seitlich angebrachte konische Scheibe (24) für eine einladende Führung bei einem Ablegen des Seiles in die korrekte Position angebracht ist.

## Claims

1. A hold-down device for the cable guide in cable-drawn transport systems, comprising a presser roller (12) for the cable (7) which is elastically supported on a fixed support (2), and a counter-roller (6) also supported on the fixed support (2), **characterised in that** the counter-roller (6) is rotatably supported on a roller-carrier (5) that at one end thereof is articulated on the fixed support (2) and at the other end is provided with guide means (8, 9) engaging an arm (10) acting as a sliding guide element, which arm at an end thereof rotatably carries the presser roller (12), on the side opposite to the counter-roller (6), and at the other end is articulated on the fixed support (2), the arm (10) being loaded by spring means in the direction along which the presser roller (12) exerts pressure on the cable (7).

2. A hold-down device as claimed in claim 1, **characterised in that** the spring means consists of two compression springs (15).

3. A hold-down device as claimed in claims 1 and 2, **characterised in that** at a position spaced apart from the rotation point (11) of arm (10), an articulation (13) is provided with a tie-rod (14) carrying out loading of the compression spring (15) in known manner in a slide (16) that is articulated on the support (2) at a rotation point (17).

4. A hold-down device as claimed in claim 1, **characterised in that** the spring means consists of a hydraulic cylinder.

5. A hold-down device as claimed in claim 1, **characterised in that** the counter-roller (6) is rotatably supported by one end of a lever (18) that is articulated about a rotation point (19) on the carrier-roller (5), while the other end of said lever (18) can be locked by fixing pegs (21) into holes (12) that are disposed along an arc of a circle in such a manner that the lever (18) is adjustable about the rotation point (19) according to predetermined angular distances.

6. A hold-down device as claimed in claim 1, **characterised in that** a laterally-disposed cone-shaped pulley (24) is applied onto the counter-roller (6), this pulley being designed to guide laying of the cable to the correct position.

## Revendications

1. Dispositif de retenue pour guidage de câbles dans des systèmes de transport tractés par câble, comprenant un rouleau de pression (12) du câble (7), supporté élastiquement sur un support fixe (2) et un contre-rouleau (6), supporté également sur le support fixe (2), **caractérisé en ce que** le contre-rouleau (6) est supporté rotativement sur un porte-rouleau (5) qui à l'une de ses extrémités est articulé sur le support fixe (2) et à son autre extrémité possède des moyens de guidage (8, 9) qui engagent en tant qu'élément de guidage coulissant un bras (10) portant rotativement à l'une de ses extrémités un rouleau de retenue (12) sur le côté opposé au contre-rouleau (6), et à son autre extrémité est articulé sur le support fixe (2), le bras (10) étant armé par des moyens élastiques dans la direction selon laquelle le rouleau de retenue (12) exerce pression sur le câble (7).

2. Dispositif de retenue selon la revendication 1, **caractérisé en ce que** les moyens élastiques comportent une ressort de compression (15).

3. Dispositif de retenue selon les revendications 1 et 2, **caractérisé en ce qu'**en position espacée du point de rotation (11) du bras (10), un tirant (14) est placé en correspondance avec une articulation (13), lequel tirant arme de manière connue le ressort de compression (15) dans une glissière (16) qui est articulée sur le support (2) à un point de rotation (17).

4. Dispositif de retenue selon la revendication 1, **caractérisé en ce que** les moyens élastiques consistent en un cylindre hydraulique.

5. Dispositif de retenue selon la revendication 1, **caractérisé en ce que** le contre-rouleau (6) est supporté rotativement à l'une des extrémités d'un levier (18) qui est articulé autour d'un point de rotation (19) au porte-rouleau (5), alors que l'autre extrémité du levier (18) peut être bloquée par des chevilles de fixation (21) dans des trous (20) qui sont disposés le long d'un arc de cercle de telle sorte que le levier (18) est réglable autour du point de rotation (19) selon des distances angulaires prédéterminées.

6. Dispositif de retenue selon la revendication 1, **caractérisé en ce qu'**une poulie conique (24) disposée latéralement est appliquée sur le contre-rouleau (6), cette poulie étant destinée à guider le dépôt du câble à la position correcte.
